# EUROPÄISCHE PATENTSCHRIFT

(11) **EP 0 000 175 B1**
(45) Veröffentlichungstag und Bekanntmachung des Hinweises auf die Patenterteilung: **09.01.1980**
(21) Anmeldenummer: 78100208.4
(22) Anmeldetag: 21.06.1978
(51) Int. Cl.: G03D 5/06

(54) **Entwicklungseinrichtung zur Entwicklung von Diazokopiermaterial nach dem Halbfeuchtverfahren**
Device for the development of a diazocopy material by the semi-wet process
Dispositif de développement d'un matériau de diazocopie par le procédé semi-humide

(30) Priorität: 30.06.1977 DE 2729523
(43) Veröffentlichungstag der Anmeldung: 10.01.1979
(73) Patentinhaber: HOECHST AKTIENGESELLSCHAFT, 65926 Frankfurt am Main (DE)
(72) Erfinder: Witte, Horst, Dipl.-Ing., D-6201 Naurod (DE); Broze, Arthur, D-6200 Wiesbaden-Kohlheck (DE)

## Beschreibung

Die Erfindung betrifft eine Entwicklungseinrichtung zur Entwicklung von Diazokopiermaterial nach dem Halbfeuchtverfahren mit einer Anordnung von Walzen, die mit ihren Umfängen gegeneinandergedrückt werden, wobei zwischen zwei Walzen, von denen eine eine Preßwalze mit gerillter harter Oberfläche ist, ein Durchlaufspalt für das zu entwickelnde Diazokopiermaterial gebildet ist, sowie mit einem Dosierelement zum mittelbaren oder unmittelbaren Aufbringen und Verteilen von Entwicklerflüssigkeit auf die andere der beiden an dem Durchlaufspalt anliegenden Walzen, die eine Antragwalze bildet, an die das Dosierelement angrenzt.

Eine derartige Entwicklungseinrichtung ist aus der CH-PS 480669 bekannt, die eine Antragswalze mit einer nachgiebig elastischen Oberfläche und eine starre zweite Walze aufweist, die mit der Antragswalze im Kontakt steht und ein gerilltes Oberflächenmuster trägt. Der Antragswalze ist eine Dosiereinrichtung zugeordnet, die die Dicke der Lösungsschicht auf der elastischen Antragswalze bestimmt und somit die Vorgabe der Entwicklerlösungsmenge, die auf das zwischen den Walzen hindurchgeführte Kopierpapier aufgebracht wird.

Bei Entwicklungseinrichtungen, die nach dem Halbfeuchtverfahren arbeiten, besteht das Problem, daß eine möglichst dünne Schicht Entwicklerflüssigkeit auf die bildmäßig belichtete Oberfläche des Diazokopiermaterials gleichmäßig aufzutragen ist. Dabei ist es erwünscht, daß weniger als 3 g/m² Entwicklerflüssigkeit auf das Diazokopiermaterial aufgetragen werden. Wird diese Bedingung nicht erfüllt, so wird entweder das entwickelte Diazokopiermaterial feucht oder naß aus der Entwicklungseinrichtung ausgetragen, so daß eine Trocknungseinrichtung erforderlich ist, oder es wird das Diazokopiermaterial über seine Oberfläche ungleichmäßig ausentwickelt.

Aus der DE-OS 2209865 ist eine Entwicklungseinrichtung bekannt, die drei parallel zueinander in einer Reihe angeordnete und drehbare Walzen aufweist. Benachbarte Walzen liegen aneinander an. Die an einem Ende der Reihe liegende Walze ist in Lagern drehbar gelagert, die in einer bestimmten Stellung unbeweglich befestigt sind. Die beiden anderen Walzen sind in Richtung auf die ihnen benachbarten Walzen, bzw. von diesen weg, bewegbar. Um die Walzen insbesondere an dem zwischen zwei Walzen vorgesehenen Durchlaufspalt zusammenzupressen, ist eine Einrichtung zum Ausüben eines Drucks auf diejenige Walze vorgesehen, die in bezug auf die ortsfest drehbar gelagerte Walze am anderen Ende der Reihe der Walzenanordnung liegt. Zum Auftragen und Verteilen der Entwicklerflüssigkeit auf die mittlere Walze dient ein Auftragsdocht aus Filz, der in einen Trog mit der Entwicklerflüssigkeit eintaucht und durch eine Feder an die mittlere Walze, beispielsweise eine Gummiwalze, angedrückt wird. Die am einen Ende der Walzenreihe ortsfest drehbar gelagerte Walze ist eine Gegendruckwalze. Auf der dazu gegenüberliegenden Seite der Gummiwalze befindet sich die dritte Walze, die eine Quetschwalze ist, und die ebenso wie die Gummiwalze in Richtung auf die Gegendruckwalze verschiebbar ist. In Reihe zu der Walzenanordnung liegt eine Andruckrolle, die an der Außenseite der Reihe an der Quetschwalze anliegt und diese zusammen mit der Gummiwalze auf die Gegendruckwalze drückt. Der von der Andruckrolle ausgehende Druck wirkt sich auch bei einer Durchbiegung der Quetschwalze, der Gummiwalze und der Gegendruckwalze gleichmäßig über deren Längen aus, sofern diese Walzen eine ausreichende Festigkeit besitzen. Auch wenn durch die Andruckrolle ein ungleichmäßig verteilter Druck auf die Quetschwalze ausgeübt wird, erfolgt durch die Quetschwalze, Gummiwalze und Gegendruckwalze ein gleichmäßiger Auftrag der Entwicklerflüssigkeit auf den Umfang der Gummiwalze, weil sich die Entwicklerflüssigkeit an der Kontaktlinie zwischen der Gummiwalze und der Quetschwalze meniskusartig ansammelt. Es stellt sich eine gleichmäßige Druckverteilung entlang der Kontaktlinie zwischen der Gummiwalze und der Gegendruckwalze bei der Übertragung des Drucks über die Quetschwalze und die Gummiwalze ein. Eine Blattfeder drückt den Filzdochtstreifen an die Gummiwalze unter gleichmäßigem Druck über deren gesamte Länge an. In Verbindung mit der Quetschwalze, die überschüssige Entwicklerflüssigkeit an der Berührungslinie mit der Gummiwalze abquetscht, soll nur ein Mindestmaß an Entwicklerflüssigkeit auf das Diazokopiermaterial aufgetragen werden, das durch einen zwischen der Gegendruckwalze und der Gummiwalze gebildeten Durchlaufspalt transportiert wird. Bei großer Arbeitsbreite kann eine Reihe von Andruckrollen zur gleichmäßigen Verteilung der von der Quetschwalze auf die Gummiwalze und von dieser auf die Gegendruckwalze übertragenen Drücke vorgesehen werden. Diese bekannte Entwicklungseinrichtung hat im Vergleich zu einer Zwei-Walzeneinrichtung und einer einzigen Preßrolle den Nachteil des verhältnismäßig großen Aufwandes.

Die FR-PS 2193218 betrifft eine Entwicklungseinrichtung für Diazokopiermaterial mit einer im Entwicklerflüssigkeitsbad teilweise eingetauchten Zufuhrrolle, einer Auftragsrolle, die in Kontakt mit der Zufuhrrolle steht, und einer Andruckrolle, die einen Durchlaufspalt mit der Auftragsrolle für das zu entwickelnde Diazokopiermaterial bildet. An der Zufuhrrolle und der Auftragrolle liegt jeweils ein Dosier- und Abstreifelement an, um die Dicke der aufzutragenden Entwicklerflüssigkeitsschicht zu begrenzen. Das Dosierelement kann eine Lamelle oder eine Abquetschrolle sein, wobei die letztere entweder in Reihe mit den übrigen Rollen angeordnet ist oder seitlich an der Auftragsrolle anliegt. Diese Entwicklungsvorrichtung ist sehr aufwendig, da entweder vier Rollen zum Einsatz gelangen oder zumindest drei Rollen und zwei Dosierlamellen, wodurch sich erhebliche Schwierigkeiten bei der Dimensionierung einer derartigen Entwicklungsvorrichtung ergeben. Hinzu kommt noch, daß gerade bei großformatigem Diazokopiermaterial die Drucklamellen dazu neigen, den Synchronlauf des Diazokopiermaterials durch die Entwicklungseinrichtung zu stören, was dazu führen kann, daß das Diazokopiermaterial zerknittert aus der Entwicklungseinrichtung austritt, da die Durchgangsgeschwindigkeit durch die Entwicklungseinrichtung nicht mehr mit der Transportgeschwindigkeit des Diazokopiermaterials durch die übrigen Stationen des Geräts übereinstimmt.

Zum weiteren Stand der Technik (US-PS 3626833) gehört auch eine Zweiwalzenanordnung mit einer unteren Walze, die teilweise in ein Bad Entwicklerflüssigkeit zur Aufnahme dieser Flüssigkeit taucht, mit einer an ihr darüber anliegenden Antragswalze, an die eine Dosierlamelle gedrückt wird, und die lediglich zum Übertragen der von der unteren Walze aufgenommenen und durch die Lamelle dosierte Entwicklerflüssigkeit auf das zu entwickelnde Diazokopiermaterial dient. Dieses Diazokopiermaterial läuft zwischen der oberen Walze, die mit einem Gummibelag zur Adhäsion der Entwicklerflüssigkeit versehen ist, und einer von oben auf die Auftragswalze drückenden Drucklamelle hindurch. Bei geeigneter Bemessung der Drucklamelle läßt sich zwar erreichen, daß über die Breite der Drucklamelle und der Antragwalze ein annähernd gleicher Druck herrscht, jedoch neigt die Drucklamelle dazu, den Synchronlauf des Diazokopiermaterials durch die Entwicklungseinrichtung zu stören, so daß die Durchlaufgeschwindigkeit des Diazokopiermaterials durch die Entwicklungseinrichtung nicht mehr mit der konstanten Geschwindigkeit übereinstimmt, mit der das Diazokopiermaterial durch das gesamte Kopiergerät transportiert werden soll. Zur Vermeidung dieses Nachteils der Drucklamelle dient die im übrigen bekannte Preßwalze, so daß man bei dem Ersatz der Drucklamelle durch eine Preßwalze zu einem relativ aufwendigen und für die Anforderungen bei der Halbfeuchtentwicklung schwierig zu dimensionierenden Dreiwalzensystem gelangen würde.

Das vorliegende Halbfeuchtverfahren ist insbesondere zur Entwicklung von Zweikomponenten-Diazotypiemateriel mit einer alkalischen Flüssigkeit vorgesehen, die einen Anteil eines aliphatischen Amins enthält. Es kann aber auch Einkomponenten-Diazotypiematerial in dieser Weise entwickelt werden, das nur schnell kuppelnde Diazoniumverbindungen enthält. Zur Entwicklung dieses letztgenannten Materials ist der Diazoschicht insbesondere eine Lösung einer Azokupplungskomponente in einer vordosierten Menge von etwa 1,5 bis 4,5 cm³/m² zuzuführen (DE-OS 2325579). Dabei kann die Lösung der Azokupplungskomponente einen pH-Wert um 14 haben.

Der vorliegenden Erfindung liegt ausgehend von einer Entwicklungseinrichtung der eingangs genannten Art die Aufgabe zugrunde, unter der Vermeidung der Nachteile der voranstehend erörterten Einrichtungen eine Entwicklungsvorrichtung für Diazokopiermaterial bis DIN A 0 und größer zu schaffen, die es bei möglichst geringem Aufwand ermöglicht, Entwicklerflüssigkeit gleichmäßig und in minimaler Menge auf das zu entwickelnde Diazokopiermaterial aufzutragen.

Diese Aufgabe wird ausgehend von einer Entwicklungseinrichtung der eingangsgenannten Art durch eine Ausbildung mit den Merkmalen des kennzeichnenden Teils des Anspruchs 1 gelöst.

Diese Entwicklungseinrichtung hat den Vorteil, daß mit einem Zweiwalzenstuhl, der eine Auftragswalze und eine Preßwalze umfaßt, zwischen denen Diazokopiermaterial großer Breite transportierbar ist, eine sehr dünne und gleichmäßige Schicht auf das zu entwickelnde Diazokopiermaterial aufgetragen werden kann. Infolge der erfindungsgemäß vorgeschlagenen Dimensionierung der Preßwalze und der Antragwalze kann zur Vergleichmäßigung des Drucks entlang der Kontaktlinie bzw. über die Breite der Walzen eine dritte Walze entfallen. Es hat sich ferner gezeigt, daß für bestimmte wäßrige Entwickler die aus zwei Walzen und einer Preßrolle bestehende Anordnung einwandfrei auf die gewünschte Auftragmenge im Bereich zwischen 3 und 5 Gramm/m² in Verbindung mit einer an der Antragwalze anliegenden Lamelle einreguliert werden konnte während eine dafür geeignete Dimensionierung eines Dreiwalzensystems auf wesentlich größere Schwierigkeiten stößt. Das hier vorgeschlagene Zweiwalzensystem hat darüber hinaus den wesentlichen Vorteil, daß trotz des geringen, aber gleichmäßigen Auftrags wäßriger Entwicklungslösung keine Quetschfalten beim Durchlauf des zu entwickelnden Diazokopiermaterials in einem großen Geschwindigkeitsbereich gebildet werden. Dabei wurden gute Ergebnisse beim Durchlauf von Formatblättern bis DIN A 0, längs oder quer eingegeben, erzielt.

Das Wesen der vorliegenden Erfindung besteht also darin, daß zur Entwicklung von Diazokopiermaterial nach dem Halbfeuchtverfahren ein Zweiwalzensystem bestehend aus einer Antragwalze zum Dosieren und gleichzeitigen Auftragen vorzugsweise wäßriger Entwicklungsflüssigkeit an das Diazokopiermaterial sowie einer Preßwalze zur Erzeugung des erforderlichen Drucks entlang der Kontaktlinie beider Walzen an der die Entwicklerflüssigkeit aufgetragen wird, sowie einer einzigen Preßrolle, die an der Preßwalze anliegt - bzw. mehreren mittig äquivalent wirkenden Preßrollen - in Verbindung mit einer solchen Dimensionierung der äquatorialen Trägheitsmomente J₂ der Preßwalze und J₃ der Antragwalze vorgesehen ist, daß die Durchbiegungen dieser Walzen gleich sind und entlang ihrer Kontaktzone gleichmäßiger Druck herrscht. Die Trägheitsmomente stehen dabei in der Beziehung nach dieser Beziehung wird das äquatoriale Flächenträgheitsmoment J₂ der Preßwalze bemessen, nachdem das äquatoriale Flächenträgheitsmoment J₃ der Antragwalze festgelegt ist. Die Festlegung des Flächenträgheitsmoments J₃ erfolgt entsprechend dem Außendurchmesser - bei einer Hohlwalze auch dem Innendurchmesser - der Antragwalze, wobei diese Durchmesser nach Maßgabe des gewünschten Drucks zwischen der Preßwalze und der Antragswalze und der dabei zugelassenen Verformung rechnerisch oder experimentell ermittelt werden. Der gewünschte Druck in der Kontaktlinie erfordert zusätzlich zu dem Gewicht der Preßwalze eine bestimmte, durch die Preßrolle auf die Preßwalze ausgeübte Zustellkraft, die in die oben angegebene Beziehung für das Flächenträgheitsmoment J₂ eingeht. Ferner muß zur Errechnung des äquatorialen Flächenträgheitsmoments der Preßwalze die Summe der in Richtung der Verbindungslinie der Achsen der Preßwalze und Antragwalze verlaufenden Komponenten der Z Teilkräfte des vorzugsweise als Lamelle ausgebildeten Dosierelements zur Dosierung der Entwicklerflüssigkeit an der Antragwalze berücksichtigt werden. Die Zustellkraft dieser Lamelle wird entsprechend der aufzutragenden Entwicklerflüssigkeitsmenge einjustiert. - Von den auf die Preßwalze und die Antragwalze einwirkenden Kräften - Gewicht der Preßwalze, Gewicht der Antragwalze, Zustellkraft der Preßrolle sowie Zustellkraft und Reibkraft der Lamelle- interessieren zur Errechnung des Flächenträgheitsmoments der Preßwalze lediglich die Komponenten, die in der Hauptebene, in der die Achsen der Preßwalze und Antragwalze liegen und rechtwinklig zu den Achsen verlaufen, da hier die Hauptkräfte wirken und die Verformungen den größten Einfluß auf die Druckverteilung haben. Diesee mit dem Index y bezeichneten Komponenten stehen rechtwinklig auf den in der Ebene durch den Durchlaufspalt oder parallel dazu verlaufenden Komponenten mit Index ₓ der Gewichte und Kräfte.

Letztere werden vorzugsweise so bemessen, daß sich für die Preß- und Antragwalze keine oder gleichgroße und gleichgerichtete Auslenkungen ergeben.

Die Preßwalzenauslenkung kann beeinflußt werden durch die Wirkrichtung der Zustellkraft der Preßrolle; die Antragwalzenauslenkung durch den Angriffsort und die Wirkrichtung der Dosierkraft sowie die Reibkraft. Die letztgenannten Einflußgrößen auf die Antragswalzenauslenkung sind gleichzeitig für die Entwicklerdosierung mit von Bedeutung. Sie sind experimentell zu ermitteln.

Die Neigung der Hauptebene ist durch die Festlegung, daß die Kopiermaterialbeschichtung unten sein soll, und die gewünschte Durchlaufrichtung des Kopiermaterials ebenfalls festgelegt.

In zweckmäßger Ausbildung hat die Entwicklungseinrichtung nach dem Zweiwalzensystem die Merkmale, daß die Antragwalze mit einem Flüssigkeit adsorbierenden elastischen Belag versehen ist und daß die Preßwalze eine gerillte harte Oberfläche aufweist. Die auf das Diazokopiermaterial aufzutragende Flüssigkeitsmenge wird dabei entsprechend dem Zustelldruck der zur Dosierung vorgesehenen Lamelle und der Oberflächenrauhigkeit bzw. den Eigenschaften des elastischen Belags bemessen. Diese Menge wird durch den Gegendruck der harten Preßwalze ohne Bildung eines meniskusartigen Flüssigkeitsstaus in der Kontaktinie praktisch vollständig auf das Diazokopiermaterial übertragen.

Gleichmäßiger Antrag erfordert nicht nur Druckkonstanz längs der Kontaktlinie der Preßwalze auf der Antragwalze, sondern auch gleichmäßiges Dosieren längs der Kontaktlinie der Lamelle an der Antragwalze. Dementsprechend wird die Lamelle vorzugsweise so dimensioniert, daß die Durchbiegung an der Kontaktlinie der Lamelle an der Antragwalze gleich der Durchbiegung der Antragwalze an dieser Stelle ist. Diese Dimensionierung kann besonders zweckmäßig so erreicht werden, daß ein die Lamelle tragender Lamellenträger mit einer Verspannschiene versehen ist, mit der ein gleichmäßiger Kontaktdruck längs der in axialer Richtung verlaufenden Kontaktlinie der Lamelle an der Antragwalze einstellbar ist. In einer Variante ist die Verspannschiene an zwei in Richtung der Kontaktlinie entgegengesetzten Enden befestigt und kann in der Mitte zwischen beiden Enden durch eine Schraube in ihrem Abstand zu dem Lamellenträger verstellt werden.

Zum guten Auftrag der Entwicklungsflüssigkeit auf das Diazokopiermaterial sind nicht nur die geschilderten Bedingungen - Druck und Durchbiegung entlang der Kontaktlinie in Richtung der Verbindungslinie der Achsen der Preßwalze und der Antragwalze - zu erfüllen, sondern es müssen auch die Druck- und Durchbiegungskomponenten senkrecht hierzu und parallel zur Ebene des Durchlaufspalts zweckmäßigerweise bestimmten Anforderungen genügen. Hierzu ist die Entwicklungseinrichtung vorzugsweise ausgestaltet durch eine derartige Anordnung der Angriffsrichtungen der Zustellkraft der Preßwalze auf die Antragwalze sowie der Zustellkraft der Lamelle, daß die Durchbiegungen der Preßwalze und der Antragwalze parallel zur Ebene des Durchlaufspalts und senkrecht zur Richtung der Hauptebene, in der die Achsen der Preßwalze liegen, annähernd Null sind.

Eine Variante dieser Entwicklungseinrichtung ist zweckmäßig so dimensioniert, daß die Durchbiegung der Preßwalze und die Durchbiegung der Antragwalze parallel zur Ebene des Durchlaufspalts gleichgerichtet und gleich groß sind. In einer weiteren Ausgestaltung der Entwicklungseinrichtung können anstelle der einzelnen mittig an die Preßwalze drückenden Andruck- oder Preßrolle im mittleren Bereich der Preßwalze mehrere Andruck- oder Preßrollen vorgesehen sein, die annähernd eine Punktlast auf die Preßwalze ausüben. In diesem Fall ist der Druck zwischen der einzelnen Preßrolle und der Preßwalze verringert, jedoch gilt noch mit guter Näherung die angegebene Bemessung des Flächenträgheitsmoments der Preßwalze, um entlang der Kontaktlinie an der Antragwalze konstante Durchbiegungen und Drücke zu erzielen.

Bevorzugte Ausführungsformen der Erfindung werden im folgenden anhand einer Zeichnung mit fünf Figuren beschrieben, in denen gleiche Teile mit übereinstimmenden Bezugszeichen versehen sind.

Es zeigen:
Fig. 1 eine erste, in einer Seitenansicht dargestellte Ausführungsform einer Entwicklungseinrichtung (teilweise geschnitten),
Fig. 2 eine schematische Vorderansicht auf die Entwicklungseinrichtung nach Fig. 1,
Fig. 3 eine zweite, in einer schematischen Seitenansicht dargestellte Ausführungsform (teilweise mittig geschnitten),
Fig. 4 eine Einzelheit zu Fig. 3 in einem Längsschnitt und
Fig. 5 eine dritte, in einer schematischen Seitenansicht dargestellte Ausführungsform.

In Fig. 1 ist mit 1 eine Preßrolle bezeichnet, die, wie Fig. 2 zeigt, mittig auf einer Preßwalze 2 aufliegt. Die Walzenanordnung ist durch eine Antragwalze 3 vervollständigt, gegen die eine Dosierlamelle 4 drückt.

Im einzelnen wird auf die Preßrolle 1, die über eine Schwinge 5 um das Lager 6 drehbar gelagert ist, ein Drehmoment M_{do} ausgeübt, das zusammen mit dem Gewicht der Preßrolle die Zustellkraft P₁ an der Berührungsstelle 7 zwischen der Preßrolle und der Preßwalze bestimmt.

Die aus Stahl bestehende Preßwalze 2 weist eine gerillte Manteloberfläche auf. Sie ist in den Führungselementen 8, 9 in der gemeinsamen Hauptebene geführt, in der die Achsen der Preßwalze 2 und der Antragwalze 3 liegen. Der Vektor des Gewichts der Preßwalze ist mit dem Pfeil G₂ angedeutet. Die Preßwalze stützt sich entlang der Kontaktlinie 10 auf der Antragwalze ab.

Die Antragwalze ist als Hohlwalze mit einem Walzenkern 11 aus Stahl und einem Flüssigkeit absorbierenden Belag 12, beispielsweise aus Gummi, aufgebaut. Die Antragwalze ist in den ortsfesten Lagern 13, 14 drehbar gelagert, und zwar so, daß der Belag in eine in einem Behälter 15 enthaltene Entwicklerflüssigkeit 16 eintaucht.

Die von der in Drehrichtung des Pfeils 17 angetriebene Antragwalze in dem Behälter 15 aufgenommene Entwicklermenge wird durch die Dosierlamelle 4 dosiert, die sich über die Kontaktlinie 20 der Antragwalze erstreckt. Die Lamelle besteht aus Kunststoff oder mit Kunststoff beschichtetem Stahl und ist über ihre Länge an einem Lamellenträger 18 mittels einer nicht dargestellten Klemmleiste befestigt. Die Lamelle ist zusammen mit dem Lamellenträger um zwei ortsfest angeordnete Lager schwenkbar, von denen in Fig.1 das Lager 19 schematisch dargestellt ist. Die Lamelle drückt mit der Gesamtkraft P₄ schräg von unten an die Antragwalze entlang der Kontaktlinie 20. In Fig. 1 sind ferner drei strich-punktierte Linien erkennbar, die senkrecht auf der Zeichnungsebene stehende Flächen andeuten. Dabei stellt eine Linie die Hauptebene 21 dar, in der die Achsen 22 und 23 der Preßwalze und der Antragwalze liegen. Die Hauptebene 21 schließt zu der senkrechten Ebene 24 den Neigungswinkel a₂ ein. In der durch eine Linie angedeuteten Ebene 25 liegen die Achse 22 der Preßwalze und die Achse 26 der Preßrolle. Der Winkel zwischen der Richtung der Zustellkraft Pᵢ und der Hauptebene ist mit _{U1} bezeichnet. Der Winkel zwischen dem Gewichtsvektor G₃ und der Hauptebene trägt die Bezeichnung a₃.

Fig. 1 zeigt ferner die Transportebene 27, die in dem Durchlaufspalt 20a der Preßwalze und der Antragwalze rechtwinklig zu der Ebene 21 orientiert ist. Die engste Stelle des Durchlaufspalts stellt die Kontaktlinie 10 dar.

Ferner sind in Fig. 1 die x- und y-Koordinatenrichtungen in der Transportebene und in der Hauptebene dargestellt und schließlich der Winkel ß₄ des Lamellenanlagepunktes zur Hauptebene sowie der Winkel a₄ der Zustellkraft zur Normalen durch den Anlagepunkt der Lamelle.

Bei der angegebenen Dimensionierung der äquatorialen Flächenträgheitsmomente J₂ und J₃ der Preßwalze und der Antragwalze herrscht entlang der Kontaktlinie 10 in dem Durchlaufspalt zwischen der Preßwalze 2 und dem Antragwalzenbelag 12 ein gleichmäßiger Preßdruck. Demzufolge wird der durch die Lamelle 4 erzeugte gleichmäßige Belag Entwicklerflüssigkeit gleichmäßig auf Diazokopiermaterial übertragen, das durch den Durchlaufspalt zwischen der Preßwalze 2 und der Antragwalze 3 transportiert wird.

Eine bevorzugte Walzenanordnung nach Fig. 1 hat folgende Daten, wobei die äquatorialen Flächenträgheitsmomente entsprechend der angegebenen Dimensionierungsregel aufeinander abgestimmt sind:

Danach erfolgt die Abstimmung der Preßwalze auf die Antragwalze unter Berücksichtigung der angegebenen Daten, damit deren Durchbiegung gleich der Durchbiegung der Antragwalze wird:

Weiterhin ergibt sich danach die Komponente des Gewichts G₂

Die Ausführungsform nach Fig. 3 unterscheidet sich von derjenigen nach den Fig. 1 und Fig. 2 im wesentlichen dadurch, daß die Dosierlamelle 4 von oben auf die Antragwalze drückt, um eine Kraftkomponente in y-Richtung auf die Antragwalze auszuüben, die zu der entsprechenden Kraftkomponente in Fig. 1 entgegengesetzt gerichtet ist. Darüber hinaus liegen die Achsen 22, 23, 26 der Walzen und der Preßrolle in der Hauptebene.

Außerdem zeigen Fig. 3 und genauer Fig. 4 einen Lamellenträger 28, der mit einer Versteifungsleiste 4ä und einer Verspannschiene 29 versehen ist.

Die Verspannschiene wird an beiden äußeren Enden mit dem Lamellenträger fest verschraubt, während die Mitte des Lamellenträgers durch die in der Verspannschiene drehbare Schraube 30 eine zusätzliche Kraft auf die Lamelle ausübt. Damit läßt sich die Lamelle besonders einfach so einstellen, daß ihre Durchbiegung gleich der Durchbiegung der Antragwalze an der Kontaktlinie 31 ist. Dabei kann der Querschnitt des Lamellenträgers verhältnismäßig klein gehalten werden. Die Durchbiegungsrichtung wird durch diese Maßnahme umgekehrt.

Fig. 5 zeigt eine dritte Ausführungsform, in der Kopiermaterial mit obenliegender Beschichtung entwickelt wird. Hier ist die Antragwalze 3 oberhalb der Preßwalze 2 angeordnet, während die Preßrolle 1 von schräg unten an die Preßwalze gedrückt wird. Die Antragwalze wird über eine gelochte Zuführleitung 32, aus der die Entwicklerflüssigkeit auf die schräg unterhalb der Antragwalze an diese drückende Dosierlamelle strömt, mit Entwicklerflüssigkeit gleichmäßig versorgt. Die Antragwalze, die Dosierlamelle und die gelochte Zuführleitung sind hier in einem oberen Gehäuseteil 33 untergebracht, das zugleich als Auffangwanne für die Entwicklerflüssigkeit dient. Die Transportebene 27 für das zu entwickelnde Diazokopiermaterial verläuft zwischen dem oberen Gehäuseteil 33 und einem unteren Gehäuseteil 34 sowie zwischen der Preßwalze und der Antragwalze. Das äquatoriale Flächenträgheitsmoment J₃ der Antragwalze wird auch hier nach der erfindungsgemäßen Bemessungsregel festgelegt, wobei eine Vorzeichenumkehr für einen Teil der Kräfte im Blick auf die Konfiguration der Walzen zu berücksichtigen ist.

## Patentansprüche

1. Entwicklungseinrichtung zur Entwicklung von Diazokopiermaterial nach dem Halbfeuchtverfahren mit einer Anordnung von Walzen, die mit ihren Umfängen gegeneinandergedrückt werden, wobei zwischen zwei Walzen (2, 3), von denen eine eine Preßwalze (2) mit gerillter harter Oberfläche ist, ein Durchlaufspalt (20a) für das zu entwickelnde Diazokopiermaterial gebildet ist, sowie mit einem Dosierelement (4) zum mittelbaren oder unmittelbaren Aufbringen und Verteilen von Entwicklerflüssigkeit auf die andere der beiden an dem Durchlaufspalt anliegenden Walzen, die eine Antragwalze (3) bildet, an die das Dosierelement angrenzt, dadurch gekennzeichnet, daß zwischen einer Preßrolle (1) und dem Durchlaufspalt (20a) lediglich die Preßwalze (2) vorgesehen ist, die durch die Preßrolle, deren Achse in Richtung auf die Achse der Preßwalze verschiebbar ist, die mit einem Flüssigkeit adsorbierenden, elastischen Belag versehen ist, und daß das äquatoriale Trägheitsmoment J₂ der Preßwalze zu dem äquatorialen Trägheitsmoment J₃ der Antragwalze (3) nach Maßgabe der Beziehung bemessen ist, wobei gilt:
G₂y In der Verbindungsebene der Achsen der Preßwalze und Antragwalze rechtwinklig zu den Achsen verlaufende Gewichtskomponente der Preßwalze
G₃y In der Verbindungsebene der Achsen der Preßwalze und Antragwalze rechtwinklig zu den Achsen verlaufende Gewichtskomponente der Antragwalze
Pₗy In der Verbindungsebene der Achsen der Preßwalze und Antragwalze rechtwinklig zu den Achsen verlaufende Zustellkraftkomponente der Preßrolle
2?4zy Summe der in der Verbindungsebene der Achsen der Preßwalze und Antragswalze rechtwinklig zu den Achsen verlaufenden Komponenten der Tangential- und der Normalkraft der Zustellkraft des Dosierelements sowie der aus der Normalkraft und dem Reibwert resultierenden Reibkraft entlang der Kontaktlinie (20) des Dosierelements an der Antragwalze.

2. Entwicklungseinrichtung nach Anspruch 1, dadurch gekennzeichnet, daß die Antragwalze (3) als Hohlwalze mit einem Walzenkern (11) aus Stahl aufgebaut ist und daß die Preßwalze (2) ebenfalls aus Stahl besteht.

3. Entwicklungseinrichtung nach Anspruch 1 oder 2, dadurch gekennzeichnet, daß anstelle der einzelnen mittig an die Preßwalze drückenden Andruck-oder Preßrolle (1) im mittleren Bereich der Preßwalze (2) mehrere Andruck- oder Preßrollen vorgesehen sind, die annähernd eine Punktlast auf die Preßwalze ausüben.

4. Entwicklungseinrichtung nach einem der vorangehenden Ansprüche, dadurch gekennzeichnet, daß das Dosierelement eine Lamelle (4) ist und ein die Lamelle (4) tragender Lamellenträger (28) mit einer Verspannschiene (29) versehen ist, mit der ein gleichmäßiger Kontaktdruck längs der in axialer Richtung verlaufenden Auflagelinie der Lamelle an der Antragwalze einstellbar ist.

5. Entwicklungseinrichtung nach einem der vorangehenden Ansprüche, gekennzeichnet durch eine derartige Anordnung der Angriffsrichtungen der Zustellkraft der Preßwalze auf die Antragwalze sowie der Zustellkraft des als Lamelle ausgebildeten Dosierelements, daß die Durchbiegungen der Preßwalze (2) und der Antragwalze (3) parallel zur Ebene (27) des Durchlaufspalts und senkrecht zur Richtung der Hauptebene (21), in der die Achsen (22 und 23) der Preßwalze und der Antragwalze liegen, annähernd Null sind.

6. Entwicklungseinrichtung nach einem der Ansprüche 1-4, dadurch gekennzeichnet, daß die Durchbiegung der Preßwalze (2) und die Durchbiegung der Antragwalze (3) parallel zur Ebene (27) des Durchlaufspalts gleich gerichtet und gleich groß sind.

## Claims

1. A developing apparatus for developing diazotype material according to the semi-dry process, comprising an arrangement of rolls which are pressed together at their circumferences, whereby between two rolls (2, 3), one of which is a press roll (2) with a grooved hard surface, a passing gap (20a) for the diazotype material to be developed is formed, further comprising a dosing element (4) for indirectly or directly applying and spreading the developer liquid onto the other of the two rolls adjacent to the passing gap, which roll thus represents an applicator roll (3) to which the dosing element adjoins, characterized in that between a backing roller (1) and the passing gap (20a) only the press roll (2) is disposed, the press roll being displaceable toward the applicator roll by means of the backing roller the axle of which may be moved in the direction of the axle of the press roll, the applicator roll being positioned on the opposite side of the passing gap and being provided with a liquid- adsorbing elastic cover; and further characterized in that the equatorial moment of inertia J₂ of the press roll relative to the equatorial moment of inertia J₃ of the applicator roll (3) is determined according to the following relationship: Where:
G₂y = weight component of the press roll, extending in the connecting plane of the axles of the press roll and the applicator roll, normal to the axles,
G₃y = weight component of the applicator roll, extending in the connecting plane of the axles of the press roll and the applicator roll, normal to the axles,
Pₗy = contact pressure component of the backing roller, extending in the connecting plane of the axles of the press roll and the applicator roll, normal to the axles,
2?_{4z}y = sum of the components of the tangential force and the normal force of the contact pressure of the dosing element, which extend in the connecting plane of the axles of the press roll and the applicator roll, normal to the axles, and of the frictional force along the line of contact (20) of the dosing element on the applicator roll, resulting from the normal force and the friction coefficient.

2. A developing apparatus according to claim 1, characterized in that the applicator roll (3) is designed as a hollow roll having a steel core (11) and in that the press roll (2) is also made of steel.

3. A developing apparatus according to claim 1 or 2, characterized in that, instead of an individual backing or pressing roller (1) exerting pressure in the middle of the press roll, a number of backing or pressing rollers are provided in the central area of the press roll (2), which exert an approximately punc- tiform load upon the press roll.

4. A developing apparatus according to any one of the preceding claims, characterized in that the dosing element is a bar (4) and that a bar support (28) carrying the bar (4) is equipped with a tightening bar (29) which may be adjusted to provide a uniform contact pressure along the line of contact of the bar extending in axial direction on the applicator roll.

5. A developing apparatus, in particular according to one of the preceding claims, characterized in that the directions of attack of the contact pressure of the press roll on the applicator roll and of the contact pressure of the dosing element formed as a bar are arranged in such a manner that the deflections of the press roll (2) and of the applicator roll (3) parallel to the plane (27) of the passing-gap and perpendicular to the direction of the principal plane (21) in which the axles (22 and 23) of the press roll and of the applicator roll lie, are approximately zero.

6. A developing apparatus according to any one of claims 1 to 4, characterized in that the deflection of the press roll (2) and the deflection of the applicator roll (3) parallel to the plane (27) of the passing-gap extend in the same direction and are equal in magnitude.

## Revendications

1. Dispositif pour le développement d'un matériel de diazocopie selon le procédé semi-humide, d'une part d'un groupe de cylindres en contact étroit entre eux, par l'intermédiaire de leur surface périphérique, à l'effet de quoi deux de ces cylindres (2, 3), dont l'un est un cylindre de serrage (2) à la surface extérieure dure et rainurée, forment une fente de passage (20a) pour le matériel de diazocopie à cévelopper et, d'autre part, d'un élément de dosage (4), assurant l'application directe ou indirecte, ainsi que la répartition du liquide révélateur sur l'autre des deux cylindres formant la fente de passage, c'est-à-dire, sur le cylindre d'application (3) coordonné à cet élément de dosage, caractérisé en ce que le cylindre de serrage

(2), qui est situé entre la fente de passage (20a) et un rouleau d'appui (1), se déplace, sous l'effet de ce dernier dont l'axe se décale en direction de l'axe (22) du cylindre de serrage, en direction du cylindre d'application (3), qui est situé sur le côté opposé de la fente de passage (20a) et qui est enrobé d'un revêtement élastique adsorbant le liquide et en ce que le rapport du moment d'inertie équatoriale J₂ du cylindre de serrage au moment d'inertie équatoriale J₃ du cylindre d'application (3) s'établit selon l'équation: dans laquelle:
G₂y = la composante poids du cylindre de serrage qui, dans le plan de jonction des axes du cylindre de serrage et du cylindre d'application, évolue perpendiculairement à ces axes;
G₃y = la composante poids du cylindre d'application qui, dans le plan de jonction des axes du cylindre de serrage et du cylindre d'application, évolue perpendiculairement à ces axes;
Pᵢy = la force d'appui du cylindre de serrage qui, dans le plan de jonction des axes du cylindre de serrage et du cylindre d'application, évolue perpendiculairement à ces axes;
SP_{4z}y= la somme englobant, d'une part, les composantes de la force tangentielle et de la force normale qui constituent l'effort d'appui exercé par l'élément de dosage et qui, dans le plan de jonction des axes du cylindre de serrage et du cylindre d'application, évoluent perpendiculairement aux axes, ainsi que, d'autre part, l'effort de friction, qui, résultant de la force normale et du coefficient de frottement, s'établit le long de la ligne de contact (20) entre l'élément de dosage et le cylindre d'application.

2. Dispositif de développement selon la revendication 1, caractérisé en ce que le cylindre d'application (3) est un cylindre creux, comportant un noyau (11) en acier, et en ce que le cylindre de serrage (2) est également un cylindre en acier.

3. Dispositif de développement selon l'une des revendications 1 ou 2, caractérisé en ce que le seul rouleau d'appui ou de serrage (1), agissant sur la zone centrale du cylindre de serrage (2), est remplacé par plusieurs de ces rouleaux d'appui ou de serrage, qui exercent une force approximativement ponctuelle sur le secteur central de ce même cylindre de serrage (2).

4. Dispositif de développement selon l'une des revendications 1 à 3, caractérisé en ce que l'élément de dosage présente la forme d'une lame (4) et en ce que le support (28) de cette lame (4) comporte un plateau tendeur (29) qui permet de moduler la pression de contact uniforme le long de la ligne de contact axiale (20) entre la lame et le cylindre d'application.

5. Dispositif de développement selon l'une des revendications 1 à 4, caractérisé en ce que la direction de la force d'appui exercée par le cylindre de serrage (2) sur le cylindre d'application (3), ainsi que de la force d'appui exercée par la lame de dosage (4) sur ce même cylindre d'application (3), sont déterminées de manière que les déformations du cylindre de serrage et du cylindre d'application, parallèles au plan de la fente de passage (27) et perpendiculaires au plan principal (21) contenant l'axe (22) du cylindre de serrage et l'axe (23) du cylindre d'application, sont approximativement nulles.

6. Dispositif de développement selon l'une des revendications 1 à 4, caractérisé en ce que la déformation de cylindre de serrage (2) et la déforma- fion du cylindre d'application (3), parallèles au plan (27) de la fente de passage, sont de même grandeur et de même direction.
